# EUROPÄISCHE PATENTSCHRIFT

(11) **EP 1 920 495 B1**
(45) Veröffentlichungstag und Bekanntmachung des Hinweises auf die Patenterteilung: **14.09.2011**
(21) Anmeldenummer: 06777925.6
(22) Anmeldetag: 24.07.2006
(51) Int. Cl.: H01Q 1/12, H01Q 5/00

(54) **MEHRBEREICHS-ANTENNENANORDNUNG**
MULTIBAND ANTENNA SYSTEM
ENSEMBLE ANTENNE A PLUSIEURS ZONES

(30) Priorität: 24.08.2005 DE 102005039914
(43) Veröffentlichungstag der Anmeldung: 14.05.2008
(73) Patentinhaber: Blaupunkt Antenna Systems GmbH & Co. KG, 31137 Hildesheim (DE)
(72) Erfinder: KUEHNE, Rainer, 30559 Hannover (DE)
(74) Vertreter: Flach, Dieter Rolf Paul
(86) Internationale Anmeldenummer: PCT/EP2006/064568
(87) Internationale Veröffentlichungsnummer: WO 2007/023054

(56) Entgegenhaltungen:
- EP-A- 0 559 196
- DE-A1- 4 237 818
- DE-A1- 19 726 420
- US-A- 5 877 727
- US-A- 5 933 119
- US-A1- 2004 056 810

## Beschreibung

### Stand der Technik

Die Erfindung betrifft eine Antennenanordnung insbesondere für eine Fahrzeugscheibe mit einem Heizleiterfeld insbesondere auf oder in einer Fahrzeugscheibe und einer Antennenleiterstruktur, die mit dem Heizleiterfeld hochfrequenzmäßig gekoppelt ist.

Eine solche Antennenanordnung ist aus der DE 39 10 031 A1 bekannt. Eine ähnliche Antennenanordnung zeigt die WO 02/056412 A2. Dort sind zwei Antennenelemente für Diversity-Auswertungen vorgesehen.

Die WO 99/66587 zeigt eine Antennenanordnung für den Diversity-Betrieb. Das Heizleiterfeld einer Kraftfahrzeug-Fensterscheibe dient in Verbindung mit zusätzlichen galvanischen nicht mit dem Heizleiterfeld verbundenen und zwischen Heizleiterfeld und oberem Rand der Fahrzeugscheibe befindlichen Leitungsstrukturen als Antenne für den Empfang von LMK-, UKW- und optional TV-Signalen.

Es sind auch Antennenanordnungen bekannt, die Antennen für den LMK- und UKW-Empfang aus dem galvanisch kontaktierten Heizleiterfeld bilden. Hier sind bordnetzentkoppelnde Filterelemente für den UKW-/TV- und LMK-Empfang aufgrund der galvanischen Verbindungen zwischen Antennenanschlusspunkt und Heizleiter notwendig (EP 0269723 B1). Die Heizleiter verlaufen im wesentlichen waagrecht und im wesentlichen parallel zu den metallischen Begrenzungen der Scheibe. Die vom Heizstrom auf die als Antenne dienenden Heizleiter übertragenen Bordnetzstörungen müssen bekanntermaßen durch Baugruppen mit hochfrequenztechnisch hochohmigem Verhalten unterdrückt werden, wenn der Antennenanschlusspunkt galvanisch mit dem Heizleiterfeld verbunden ist. Für den UKW-/TV-Empfang sind dies z.B. Stabkerndrosseln, die in den Heizstrom zuführenden Leitungsteilen integriert werden und sich in der Regel in der Nähe der Heizstromanschlüsse des Heizleiterfeldes befinden.

Für den LMK-Empfang ist dies eine stromkompensierte Ringkerndrossel (AM- Sperrkreis), die ebenfalls in der Heizstromzuführung angeordnet ist. Dieser AM- Sperrkreis ist eine sehr kostenintensive Baugruppe, deren Eigengewicht (ca. 200 g) zu hohen mechanischen Belastungen sowohl der Leiterplatte als auch der Verschraubungspunkte führt und damit im Rahmen der Qualitätssicherung als äußerst kritisch zu bewerten ist. Die bei normalen Fahrbedingungen auftretenden Vibrationen führen dazu, dass Lötstellen stark beansprucht werden. Bei Kompaktfahrzeugen ist dieser AM-Sperrkreis oftmals in der hinteren Heckklappe angebracht, so dass beim Zuschlagen der Klappe Beschleunigungen von ca. 50 g auftreten können und das gesamte Bauteil von den Verschraubpunkten abreißt.

Ebenfalls bekannt sind Antennenanordnungen in Verbundglasscheiben, z.B. Frontscheiben von PKWs. Hier liegen die Antennendrähte im Zwischenraum zwischen den beiden Glasscheiben, wodurch ein erhöhter Aufwand bei der Kontaktierung entsteht. Die Kontaktierung wird oftmals mit sogenannten Flachleitungen realisiert, die während des Produktionsprozesses in die VSG-Scheibe eingebracht werden. Nach der Montage der Scheibe ins Fahrzeug wird diese Flachleitung dann mit einer elektronischen Baugruppe verbunden.

Das Dokument EP 0 559 196 A1 betrifft eine gattungsildende Mehrbereichs-Antennenanordnung, die unter anderem eine Scheibenglasantenne umfasst, wobei in der Scheibe ein Heizelement eingebracht ist. Die ebenfalls in der Scheibe angeordnete Antenne weist zudem im Heizfeld seitliche Aussparungen auf, wobei eine Antennenleiterstruktur außerhalb des Heizfeldes, d.h. im Wesentlichen in den seitlichen Aussparungen des Heizfeldes, angeordnet ist.

Das Dokument US 2004/0056810 A1 offenbart eine Glasantenne mit einem ersten und einem zweiten Antennenelement, die jeweils kapazitiv mit einem Heizer gekoppelt sind. Das Heizelement dient dabei zum Empfang von Signalen in zwei Empfangsbereichen.

Schließlich offenbart auch die US 5 877 727 A eine Glasantenne für Kraftfahrzeuge mit einem Heizfeld.

### Vorteile der Erfindung

Mit den Maßnahmen des Anspruchs 1, d.h. einem Heizleiterfeld, insbesondere auf oder in einer Fahrzeugscheibe mit seitlichen Aussparungen, einer Antennenleiterstruktur für mindestens zwei Empfangsbereiche außerhalb des Heizleiterfeldes, welche im wesentlichen in den seitlichen Aussparungen des Heizleiterfeldes angeordnet ist, einer hochfrequenzmäßig niederohmigen aber nicht galvanischen Kopplung der Antennenleiterstruktur mit dem Heizleiterfeld, die für einen der mindestens zwei Empfangsbereiche wirksam ist, ist der Empfang von LMK- und diversitären UKW-/TV-Signalen in einer einzigen Fensterscheibe realisierbar, wobei der zu beheizende Bereich so groß wie möglich ist. Die gleichmäßige Betauung der Scheibe wird über die Leiterbahnbreite der Teil- Heizleiter, also über den resultierenden ohmschen Widerstand der Heizleiter sichergestellt.

Insbesondere der Bereich, der im Falle der Heckscheibe eines Kompaktfahrzeuges vom Scheibenwischer überstrichen wird, kann komplett beheizt werden, ohne dass eine Beeinträchtigung durch die Antennenleiterstruktur erfolgt, da diese im wesentlichen in einem seitlichen Bereich außerhalb des Heizleiterfeldes angeordnet ist, der vom Scheibenwischer nicht überstrichen wird.

Damit überwindet die erfindungsgemäße Anordnung einen wesentlichen Nachteil vorgenannter Antennenanordnungen, nämlich die Notwendigkeit einer Fläche, z.B. im oberen Bereich der Fensterscheibe, die aufgrund fehlender Heizleiter nicht beheizt und damit nicht abgetaut werden kann. Gerade bei PKW mit kleinen Scheiben ist der sich ergebende beheizbare Bereich unzulässig klein.

Die erfindungsgemäße Mehrbereichs-Antennenstruktur hat den besonderen Vorteil, dass der Bereich, der durch einen Heckscheibenwischer überstrichen wird, komplett oder mindestens zum wesentlichen Teil beheizt wird. Gleichzeitig steht ein separater Antennenleiter zur Verfügung, der ohne wechselseitigen Einfluss zum Heizfeld hinsichtlich eines optimalen Empfangsverhaltens ausgelegt werden kann. Dafür ist die Struktur der Heizleiter insbesondere im mittleren Bereich der Scheibe ausgelegt.

Durch den Verzicht auf eine galvanische Kontaktierung des Heizleiterfeldes - die Kopplung erfolgt hochfrequenzmäßig niederohmig, z.B, kapazitiv - können Bordnetzstörungen, die über den Heizstrom übertragen werden, die Antennenfunktion weniger stark beeinflussen und Filtermaßnahmen sind erheblich einfacher und kostengünstiger zu realisieren oder können gegebenenfalls ganz entfallen.

In den Unteransprüchen sind vorteilhafte Ausgestaltungen der erfindungsgemäßen Antennenanordnung aufgezeigt.

Die Erfindung betrifft eine Antennenanordnung, welche unter anderem dadurch gekennzeichnet ist, dass ein erstes Segment vorgesehen ist, das die Fahrzeugscheibe in ihrer vollen Breite ausfüllt und ein zweites Segment in nur einem Teilbereich der Breite der Fahrzeugscheibe vorgesehen ist, der vom freien Wischerende überstrichen wird.

Weiterhin betrifft die Erfindung insbesondere eine Antennenanordnung, welche dadurch gekennzeichnet ist, dass die Antennenleiterstruktur für die mindestens zwei Empfangsbereiche im wesentlichen in jenem seitlichen Teilbereich/Aussparung der Breite der Fahrzeugscheibe vorgesehen ist, der nicht vom zweiten Segment ausgefüllt ist.

### Zeichnungen

Anhand der Zeichnungen werden Ausführungsbeispiele der Erfindung erläutert. Es zeigen
Figur 1 eine erfindungsgemäße Mehrbereichs-Antennenanordnung,
Figur 2 die Heizleiterstruktur für eine gleichmäßige Beheizung,
Figur 3 eine Mehrbereichs-Antennenanordnung mit zwei Antennenanschlusspunkten,
Figur 4 eine Mehrbereichs-Antennenanordnung mit zwei Antennenleiterstrukturen, die galvanisch voneinander getrennt sind,
Figur 5 eine Mehrbereichs-Antennenanordnung, deren zweite Antennenleiterstruktur im wesentlichen aus dem Heizleiterfeld gebildet ist,
Figur 6 eine Mehrbereichs-Antennenanordnung mit FM-Diversity.

### Beschreibung von Ausführungsbeispielen

Figur 1 zeigt eine Fahrzeug-Scheibenantenne für Mehrbereichs-Empfang, insbesondere für LMK- und UKW-Empfang unter Mitverwendung des Heizleiterfeldes. Die Heizleiter 3 sind parallel zueinander angeordnet. Sie münden in einem ersten Segment 1, das die Fahrzeugscheibe in ihrer vollen Breite ausfüllt, jeweils an ihren linken und rechten Enden in eine Sammelschiene 4. Im oberen Bereich weist das Heizleiterfeld ein zweites Segment 2 auf, das sich nicht über die volle Breite der Fahrzeugscheibe erstreckt, sondern nur über jenen Bereich, der vom freien Scheibenwischerende überstrichen wird. Der vom Scheibenwischer überstrichene Scheibenbereich 6 ist als gestrichelter Halbkreis dargestellt. Die Breite des zweiten Segments 2, das ebenfalls zwei Sammelschienen 4 aufweist und an dem äußersten Heizleiter des ersten Segments 1 im oberen Bereich parallel geschaltet ist, ist an den Überstreichbereich des Scheibenwischers derart angepasst, dass der gesamte Wischerbereich abgetaut werden kann. Die seitlichen Aussparungen 5 der Fahrzeugscheibe, die dadurch entstehen, dass das zweite Segment 2 in nur einem Teilbereich der Breite der Fahrzeugscheibe vorgesehen ist, werden durch Antennenleiterstrukturen 7 ohne Beeinträchtigung der Scheibenabtauung genutzt. Die in Figur 1 gezeigte Antennenleiterstruktur 7 besteht aus jeweils drei parallel geführten Leitern sowohl in der linken als auch in der rechten Aussparung 5. Der Antennenleiter 8 am oberen Rand verbindet die Antennenleiterstrukturen in der linken und rechten Aussparung. Die parallel geführten Einzelleiter der Antennenleiterstruktur 7 sind im Bereich der rechten Aussparung an einer Stelle zu einem Antennenanschlusspunkt 9 vereinigt. Der zugehörige Massepunkt 10 befindet sich vorteilhaft in unmittelbarer Nähe an der die Fahrzeugscheibe umgebenden metallischen Karosserie. Ein Antennensignalverstärker 11 getrennt für AM (LMK-Bereich) und FM befindet sich in unmittelbarer Nähe. Über das sich anschließende HF-Kabel 12 werden die Antennensignale zum Radio 13 geführt. Die Versorgungsspannung U_{b} zu dem Verstärker 11 kann über das HF-Kabel mit übertragen werden. Der Antennenanschlusspunkt 9 ist galvanisch nur mit der Antennenleiterstruktur 7 verbunden, aber nicht mit dem Heizleiterfeld 1. Der Heizkreis besteht aus den Heizleitern des Heizleiterfeldes 1, den Sammelschienen 4, den FM-Drosseln 14 und der Heizstrom-Speisequelle 15.

Die Antennenleiterstruktur in Figur 1 ist insbesondere so ausgeführt, dass im UKW-Bereich resonantes Verhalten auftritt. Gleichzeitig ist sie möglichst lang, um eine ausreichende Empfangsperformance für den LMK- (AM-) Bereich sicherzustellen und eine optimale Empfangskapazität gegen Masse vorliegt. In dieser Ausführung besteht durch die Nähe mindestens eines Antennenleiters der Antennenleiterstruktur zum Heizfeld 1 zusätzlich eine hochfrequenztechnisch niederohmige, insbesondere kapazitive, Kopplung, so dass für UKW-Frequenzen praktisch das gesamte Heizleiterfeld als wirksame Antennenfläche zur Verfügung steht. Durch diese hochfrequenztechnisch niederohmige Kopplung zum Heizleiterfeld sind in diesem Fall wiederum Bordnetzfilterelemente notwendig. Es können weiter Leiterteile in die Scheibe eingefügt werden, die im wesentlichen nicht zum Empfang, sondern hauptsächlich aus optischen Gründen platziert werden, um ein gleichmäßiges optisches Erscheinungsbild zu generieren.

Die Heizleiterstruktur der Scheibe wird vorzugsweise so ausgebildet, dass der Wischerbereich vollständig oder mindestens zum wesentlichen Teil beheizt werden kann. Die gleichmäßige Beheizung des oberen Teilbereichs (Segment 2) kann gemäß Figur 2 folgendermaßen realisiert werden. Die Heizleiter werden durch ihren Widerstand charakterisiert. Dabei besitzt ein waagrechter Heizleiter der Länge L1 über den gesamten Scheibenbereich einen ohmschen Widerstand R1. Ausgehend von einer näherungsweise Drittelung des Heizfeldes durch die vertikalen Leiter (L2 = L3 = 1/3*L1) muss für die gleichmäßige Abtauung der Scheibe die Parallelschaltung der im mittleren Bereich gezeigten drei waagrechten Heizleiter der Länge L2 in Verbindung mit der Reihenschaltung der beiden Widerstände R3 wiederum einen ohmschen Widerstand gemäß R1 sichergestellt werden. Für die Leiterbreite der Leiter L1 geht man von einem Standardwert von 0,5mm aus. Außerdem ist gefordert, dass die Leiterbahnbreite der Leiter L2 und L3 (R2=R3) gleich ist. Für diesen Fall ergibt sich als Ersatzwiderstand der obersten Heizverbindung ein Ersatzwiderstand von: $RGES = R ⁢ 3 + 1 / 3 * R ⁢ 2 + R ⁢ 3 also RGES = R ⁢ 3 + 1 / 3 * R ⁢ 3 + R ⁢ 3 = 7 / 3 * R ⁢ 3$

Dieser Ersatzwiderstand muss mit dem Widerstand R1 übereinstimmen: $R ⁢ 1 = 7 / 3 * R ⁢ 3.$

Damit muss die Leiterbahnbreite der Leiter L2 und L3 um den Faktor 7/3 geringer sein als die der Leiter L1, also in diesem Beispiel ca. 0, 2mm.

Die vertikalen Leiterabschnitte besitzen dabei eine größere Breite, um die Stromverteilung auf den Leitern L2 sicherzustellen. Die Heizleiterstruktur wird in der Regel mit Siebdruckverfahren auf die Scheibe mit der oben genannten nominellen Breite von 0,5mm aufgebracht, so dass auch im Hinblick auf Fertigungstoleranzen des Siebes ein durchgängiger Druck der Leiter L2 und L3 (dann mit der Breite von 0,2mm) gewährleistet ist.

Die Dimensionierung der Leiterbahnbreite ist hier natürlich nur beispielhaft aufgeführt. Die exakte Dimensionierung muss in Verbindung mit der Scheibengröße, des Wischerbereiches und den Fertigungstoleranzen des Siebdruckverfahrens festgelegt werden.

Die Leitungsstruktur wird durch gängige Verfahren auf eine Fensterscheibe aufgebracht, wobei es im Sinne der Erfindung unerheblich ist, ob es sich um ein Scheibensicherheitsglas oder Verbundsicherheitsglas handelt. Besagte Fensterscheibe ist durch einen metallischen Rahmen umgeben und meist als Heckscheibe eines Kraftfahrzeuges ausgeführt.

Figur 3 zeigt ein weiteres Ausführungsbeispiel, bei dem eine zweite Antennenstruktur 71 mit mehreren Antennenleitern auf der gegenüber liegenden linken Seite mit einem Antennenanschlusspunkt 18 und einem dicht benachbarten Masseanschluss 16 gebildet wird. Optional ist auch TV-Empfang durch die angeschlossene elektronische Baugruppe 17 implementiert. Hiermit ist dann ein Zweiantennensystem gebildet, um diversitären Rundfunk- und TV-Empfang zu gewährleisten. Die zweite Antennenstruktur 71 ist insbesondere für UKW- und/oder TV-Empfang ebenfalls an das Heizleiterfeld 1 kapazitiv gekoppelt.

Figur 4 zeigt ein drittes Ausführungsbeispiel, bei dem die zweite UKW-Antenne aus einer Leiterstruktur 71 gebildet wird, die nicht galvanisch mit der Leiterstruktur 7 der ersten Antenne verbunden ist. Ein weiterer Vorteil der Erfindung wird an dieser Stelle deutlich: Beim LMK-Empfang kommt es sehr entscheidend auf die Kapazität des Antennenleiters gegenüber der Fahrzeugmasse an. Bei dem System nach dem Stand der Technik wird bei dem Zweiantennen-System durch den Anschluss einer zweiten elektronischen Baugruppe mit einer gewissen Eingangskapazität die Gesamtkapazität der Anordnung bezogen auf den Antennenanschlusspunkt 9 erhöht. Mit anderen Worten wird ein Teil des empfangenen LMK-Signals über die zweite Baugruppe gegen Masse abgeleitet und verschlechtert damit den Gesamtempfang. Dieser Umstand wird bei einer erfindungsgemäßen Antennenanordnung mit separaten Antennenstrukturen gemäß Figur 4 vermieden.

Figur 5 zeigt eine Ausführungsform, bei der die zweite UKW-Antennenstruktur durch galvanische Kontaktierung 19 des Heizleiterfeldes 1 und einem dicht benachbarten Masseanschluss 16 hervorgeht. Die zweite Antennenstruktur wird also in diesem Falle im wesentlichen durch das Heizleiterfeld gebildet. Es können an anderer Stelle auch noch weitere Antennen in gleicher Weise aus dem Heizleiterfeld gebildet werden, z.B. noch zwei zusätzliche, um ein Vierantennen-System insbesondere für Diversity-Empfang zu generieren. Die Leiter 72 sind entweder lediglich aus Designgründen - symmetrisches Erscheinungsbild - vorgesehen oder sind kapazitiv an die Leiter 7 angekoppelt zur Verbesserung des Resonanzverhaltens und/oder Erhöhung des Antennengewinns.

In Figur 6 ist ein zweiter FM-Verstärker in derselben mechanischen Komponente 11 eingefügt. Die zweite FM-Antenne ist durch galvanische Kontaktierung 20 des Heizfeldes 1 gebildet, während die erste FM-Antenne zur Komponente 11 aus der Leiterstruktur 7 besteht mit der Kontaktierung 9. Die beiden Ausgänge der Komponente 11 könne entweder direkt dem Radio 13 mit FM-Diversity zugeführt werden oder alternativ ist die Zuführung zu einer separaten Diversitybox vorgesehen. Die Diversitylogik kann natürlich auch in der Komponente 11 integriert sein.

## Patentansprüche

1. Mehrbereichs-Antennenanordnung insbesondere für eine Fahrzeugscheibe mit folgenden Merkmalen:
- einem Heizleiterfeld (1, 2) mit seitlichen Aussparungen (5) insbesondere auf oder in einer Fahrzeugscheibe,
- eine Antennenleiterstruktur (7) außerhalb des Heizleiterfeldes (1, 2), welche im wesentlichen in den seitlichen Aussparungen (5) des Heizleiterfeldes (1, 2) angeordnet ist,
- wobei das Heizleiterfeld (1, 2) aus mindestens zwei zusammenhängenden Segmenten (1, 2) besteht, die so angeordnet sind, dass das Heizleiterfeld (1, 2) den gesamten Wischerbereich einer Fahrzeugscheibe im wesentlichen überdeckt, und
- das erste Segment (1) füllt die Fahrzeugscheibe in ihrer vollen Breite aus und das zweites Segment (2) erstreckt sich in nur einem Teilbereich der Breite der Fahrzeugscheibe, der vom freien Wischerende überstrichen wird,
**gekennzeichnet durch** die folgenden weiteren Merkmale:
- die Antennenleiterstruktur (7) ist für mindestens zwei Empfangsbereiche geeignet,
- für einen der mindestens zwei Empfangsbereiche ist eine hochfrequenzmäßig niederohmige aber nicht galvanische Kopplung der Antennenleiterstruktur (7) mit dem Heizleiterfeld (1, 2) wirksam, und
- die Leiterbahnbreite der Heizleiter eines zweiten Segments (2) der mindestens zwei zusammenhängenden Segmente (1, 2) ist gegenüber der Leiterbahnbreite der Heizleiter eines ersten Segments (1) der mindestens zwei zusammenhängenden Segmente um so viel geringer, dass ein im wesentlichen gleichmäßiges Abtauen der Fahrzeugscheibe gewährleistet ist.

2. Antennenanordnung nach Anspruch 1, **dadurch gekennzeichnet, dass** die Antennenleiterstruktur (7) für die mindestens zwei Empfangsbereiche im wesentlichen in jenem seitlichen Teilbereich/Aussparung (5) der Breite der Fahrzeugscheibe angeordnet ist, der nicht vom zweiten Segment (2) ausgefüllt ist.

3. Antennenanordnung nach Anspruch 1 oder 2, **dadurch gekennzeichnet, dass** die Antennenleiterstruktur (7) so ausgelegt ist, dass sie im UKW-Empfangsbereich resonantes Verhalten aufweist.

4. Antennenanordnung nach einem der Ansprüche 1 bis 3, **dadurch gekennzeichnet, dass** die Antennenleiterstruktur (7) bezüglich ihrer wirksamen Leiterlänge so gewählt ist, dass eine ausreichende Empfangsperformance im AM-Bereich gegeben ist.

5. Antennenanordnung nach einem der Ansprüche 1 bis 4, **dadurch gekennzeichnet, dass** die Antennenleiterstruktur (7) aus zu einander parallel geführten Einzelleitern besteht, die mindestens an einer Stelle zu einem Antennenanschlusspunkt (9) vereinigt sind, wobei einer dieser Einzelleiter mit mindestens einem Heizleiter des Heizleiterfeldes (1, 2) kapazitiv gekoppelt ist, so dass für einen Empfangsbereich, vorzugsweise den UKW-Bereich, das gesamte Heizleiterfeld als wirksame Antennenfläche zur Verfügung steht.

6. Antennenanordnung nach einem der Ansprüche 1 bis 5, **dadurch gekennzeichnet, dass** mindestens eine weitere Antennenleiterstruktur (71) vorgesehen ist für einen weiteren Empfangsbereich und/oder den Diversity-Betrieb für einen Empfangsbereich.

7. Antennenanordnung nach Anspruch 6, **dadurch gekennzeichnet, dass** die weitere Antennenleiterstruktur (71) durch das zweite Segment (2) getrennt gegenüberliegend zur Antennenleiterstruktur (7) angeordnet ist.

8. Antennenanordnung nach Anspruch 6 oder 7, **dadurch gekennzeichnet, dass** die weitere Antennenleiterstruktur (71) mit der Antennenleiterstruktur (7) über mindestens einen Leiter (8) verbunden ist, wobei dieser insbesondere über dem freien Ende des zweiten Segments (2) verläuft.

9. Antennenanordnung nach Anspruch 6 oder 7, **dadurch gekennzeichnet, dass** die weitere Antennenstruktur (71) von der Antennenstruktur (7) galvanisch entkoppelt ist.

## Claims

1. Multiband antenna system, in particular for a vehicle windshield, having the following features:
- a heating conductor field (1, 2) having lateral recesses (5), in particular on or in a vehicle windshield,
- an antenna conductor structure (7) which is outside the heating conductor field (1, 2) and is arranged substantially in the lateral recesses (5) in the heating conductor field (1, 2),
- the heating conductor field (1, 2) consisting of at least two contiguous segments (1, 2) which are arranged such that the heating conductor field (1, 2) substantially covers the entire wiper region of a vehicle windshield, and
- the first segment (1) fills the entire width of the vehicle windshield and the second segment (2) extends in only a partial region of the width of the vehicle windshield, which partial region is swept over by the free wiper end,
**characterised by** the following further features:
- the antenna conductor structure (7) is adapted for at least two reception ranges,
- a low-resistance but non-electric coupling, for high frequency, of the antenna conductor structure (7) to the heating conductor field (1, 2) is effective for one of the at least two reception ranges, and
- the conductor line width of the heating conductors of a second segment (2) of the at least two contiguous segments (1, 2) is less than the conductor line width of the heating conductors of a first segment (1) of the at least two contiguous segments (1, 2) by such an amount that substantially uniform defrosting of the vehicle windshield is ensured.

2. Antenna system according to claim 1, **characterised in that** the antenna conductor structure (7) for the at least two reception ranges is arranged substantially in the lateral partial region/recess (5) of the width of the vehicle windshield which is not filled by the second segment (2).

3. Antenna system according to either claim 1 or claim 2, **characterised in that** the antenna conductor structure (7) is configured in such a way that it has a resonant response in the UHF reception range.

4. Antenna system according to any one of claims 1 to 3, **characterised in that** the antenna conductor structure (7) is selected in terms of its effective conductor length such that a sufficient reception performance in the AM range is provided.

5. Antenna system according to any one of claims 1 to 4, **characterised in that** the antenna conductor structure (7) consists of individual conductors which are guided in parallel and are combined at least at one point to form an antenna connection point (9), one of these individual conductors being capacitively coupled to at least one heating conductor of the heating conductor field (1, 2) such that the entire heating conductor field is available as an effective antenna surface for one reception range, preferably the UHF range.

6. Antenna system according to any one of claims 1 to 5, **characterised in that** at least one further antenna conductor structure (71) is provided for a further reception range and/or the diversity operation for one reception range.

7. Antenna system according to claim 6, **characterised in that** the further antenna conductor structure (71) is arranged opposite the antenna conductor structure (7) and is isolated by the second segment (2).

8. Antenna system according to either claim 6 or claim 7, **characterised in that** the further antenna conductor structure (71) is connected to the antenna conductor structure (7) via at least one conductor (8) which in particular extends over the free end of the second segment (2).

9. Antenna system according to either claim 6 or claim 7, **characterised in that** the further antenna structure (71) is electrically decoupled from the antenna structure (7).

## Revendications

1. Agencement d'antenne à plusieurs bandes, en particulier pour une vitre de véhicule, avec les éléments suivants :
- un champ de conducteurs chauffants (1, 2) avec des évidements latéraux (5), en particulier sur ou dans une vitre de véhicule,
- une structure de conducteurs d'antenne (7) à l'extérieur du champ de conducteurs chauffants (1, 2), laquelle est agencée sensiblement dans les évidements latéraux (5) du champ de conducteurs chauffants,
- dans lequel le champ de conducteurs chauffants (1, 2) est constitué par au moins deux segments assemblés l'un à l'autre (1, 2), qui sont agencés de telle façon que le champ de conducteurs chauffants (1, 2) recouvre sensiblement la totalité de la zone d'essuyage d'une vitre de véhicule, et
- le premier segment (1) remplit la vitre de véhicule sur la totalité de sa largeur et le second segment (2) s'étend seulement dans une zone partielle de la largeur de la vitre de véhicule qui est parcourue par l'extrémité libre des balais d'essuie-glaces
**caractérisé par** les caractéristiques suivantes :
- la structure de conducteurs d'antenne (7) est appropriée pour au moins deux bandes de réception,
- pour l'une desdites au moins deux bandes de réception il est prévu un couplage à faible résistance sous des hautes fréquences mais non galvanique de la structure de conducteurs d'antenne (7) avec le champ de conducteurs chauffants (1, 2), et
- la largeur de piste conductrice des conducteurs chauffants d'un second segment (2) desdits au moins deux segments (1,2) assemblés l'un à l'autre est, par rapport à la largeur de piste conductrice des conducteurs chauffants d'un premier segment (1) desdits au moins deux segments assemblés l'un à l'autre, d'autant plus faible qu'un dégivrage sensiblement régulier de la vitre de véhicule est assuré.

2. Agencement d'antenne selon la revendication 1, **caractérisé en ce que** la structure de conducteurs d'antenne (7) pour lesdites au moins deux bandes de réception, est remplie sensiblement dans la zone partielle/l'évidement latéral (5) de la largeur de la vitre de véhicule qui n'est pas remplie par le second segment (2).

3. Agencement d'antenne selon la revendication 1 ou 2, **caractérisé en ce que** la structure de conducteurs d'antenne (7) est conçue de telle façon qu'elle présente un comportement résonnant dans la bande de réception des ondes ultracourtes.

4. Agencement d'antenne selon l'une des revendications 1 à 3, **caractérisé en ce que** la structure de conducteurs d'antenne (7) est choisie, pour ce qui concerne sa longueur de conducteur efficace, de telle façon qu'il existe une performance de réception suffisante dans la bande en modulation d'amplitude.

5. Agencement d'antenne selon l'une des revendications 1 à 4, **caractérisé en ce que** la structure de conducteurs d'antenne (7) est constituée de conducteurs individuels menés parallèlement les uns aux autres, qui sont réunis au moins à un emplacement pour donner un point de raccordement d'antenne (9), et l'un de ces conducteurs individuels est couplé de manière capacitive avec au moins un conducteur chauffants du champ de conducteurs chauffants (1, 2), de sorte que la totalité du champ de conducteurs chauffants est disponible à titre de surface d'antenne efficace pour une bande de réception, de préférence pour la bande des ondes ultracourtes.

6. Agencement d'antenne selon l'une des revendications 1 à 5, **caractérisé en ce qu'**il est prévu au moins une autre structure de conducteurs d'antenne (71) pour une autre bande de réception et/ou pour le fonctionnement en diversité pour une bande de réception.

7. Agencement d'antenne selon la revendication 6, **caractérisé en ce que** l'autre structure de conducteurs d'antenne (71) est agencée de manière séparée par le second segment (2) à l'opposé de la structure de conducteurs d'antenne (7).

8. Agencement d'antenne selon la revendication 6 ou 7, **caractérisé en ce que** l'autre structure de conducteurs d'antenne (71) est reliée à la structure de conducteurs d'antenne (7) par au moins un conducteur (8), et celui-ci s'étend en particulier au-dessus de l'extrémité libre du second segment (2).

9. Agencement d'antenne selon la revendication 6 ou 7, **caractérisé en ce que** l'autre structure d'antenne (71) est découplée de la structure d'antenne (7) sur le plan galvanique.
